# EUROPÄISCHE PATENTSCHRIFT

(11) **EP 0 693 229 B1**
(45) Veröffentlichungstag und Bekanntmachung des Hinweises auf die Patenterteilung: **11.06.1997**
(21) Anmeldenummer: 94910348.5
(22) Anmeldetag: 18.03.1994
(51) Int. Cl.: H01P 1/213

(54) **HOHLLEITERMULTIPLEXER/-DEMULTIPLEXER**
WAGEGUIDE MULTIPLEXER/DEMULTIPLEXER
MULTIPLEXEUR-DEMULTIPLEXEUR DE GUIDE D'ONDES

(30) Priorität: 10.04.1993 DE 4311853
(43) Veröffentlichungstag der Anmeldung: 24.01.1996
(73) Patentinhaber: ROBERT BOSCH GMBH, 70442 Stuttgart (DE)
(72) Erfinder: TOKOUZBALIDIS, Stilianos, D-71522 Backnang (DE); ROSENBERG, Uwe, D-71547 Aspach (DE); SPELDRICH, Werner, D-71522 Backnang (DE)
(86) Internationale Anmeldenummer: DE9400302
(87) Internationale Veröffentlichungsnummer: WO9424721

(56) Entgegenhaltungen:
- GB-A- 987 593
- US-A- 3 952 270
- US-A- 4 060 778

## Beschreibung

Die Erfindung geht aus von einem Hohlleitermultiplexer/-demultiplexer, nach dem Oberbegriff des Patentanspruchs 1.

Ein solcher Hohlleitermultiplexer/-demultiplexer ist aus der PCT-Anmeldung WO 88/03711 bekannt. Hier sind jeweils zwei Hohlleiterfilter in derselben Querschnittsebene an den Sammelhohlleiter angekoppelt, und zwar jeweils ein Hohlleiterfilter an einer von zwei einander gegenüberliegenden Seitenwänden. Die Kopplung erfolgt über Stifte, die einerseits in den Sammelhohlleiter und andererseits in die Hohlleiterfilter durch deren Seitenwände hineinragen. Dieselbe Schrift offenbart auch einen Hohlleiter-multiplexer/-demultiplexer, bei dem über Schlitze in zwei einander gegenüberliegenden Seitenwänden eines Sammelhohlleiters Hohlleiterfilter stirnseitig angekoppelt sind. Die Hohlleiterfilter sind entlang dem Sammelleiter alternierend an den gegenüberliegenden Seitenwänden angekoppelt, so daß in einer Querschnittsebene des Sammelleiters allenfalls eine Koppelöffnung für ein Hohlleiterfilter vorhanden ist.

Aus der Druckschrift GB-A-987 593 ist ein Hohlleiterfilter bekannt, bei dem an einer Seitenwand eines Sammelhohlleiters in einer Querschnittsebene über zwei zu den Rändern der Seitenwand hin versetzte Koppelschlitze zwei Hohlleiter angekoppelt sind. Die Koppelschlitze sind orthogonal zueinander orientiert, so daß die beiden eine Hybridverzweigung bildenden Hohlleiter orthogonal zueinander polarisierte Felder aus dem Sammelhohlleiter ankoppeln. Beide Hohlleiter sind auf den gleichen Frequenzkanal abgestimmt. Soll ein mehrkanaliges Filter realisiert werden, so sind entlang dem Sammelhohlleiter mehrere solcher auf verschiedene Frequenzkanäle abgestimmte Hohlleiterverzweigungen anzuordnen.

Diese bekannte Art der Ankopplung von Hohlleiterfiltern an einen Sammelhohlleiter bringt eine extrem große Baulänge des Multiplexers/Demultiplexers mit sich, vor allem wenn er für sehr viele (z. B. 12) Frequenzkanäle ausgelegt sein soll. Da solche Hohlleitermultiplexer/-demultiplexer im Raumfahrtbereich eingesetzt werden, ist es von Nachteil, wenn deren Bauformen sehr voluminös sind.

Der Erfindung liegt daher die Aufgabe zugrunde, einen Hohlleitermultiplexer/ -demultiplexer der eingangs genannten Art anzugeben, der ein möglichst kleines Volumen und Gewicht hat.

Erfindungsgemäß wird diese Aufgabe durch die Merkmale des Anspruchs 1 gelöst. Zweckmäßige Weiterbildungen der Erfindung gehen aus den Unteransprüchen hervor. Bei einem nach der Erfindung ausgeführten Hohlleitermultiplexer/-demultiplexer wird der Platz für die Ankopplung der Hohlleiterfilter an dem Sammelhohlleiter optimal ausgenutzt. Dadurch verkürzt sich die Anordnung in ihrer Gesamtlänge erheblich gegenüber dem Stand der Technik. Als Folge davon verringert sich auch das Gewicht der Anordnung.

Anhand eines in der Zeichnung dargestellten Ausführungsbeispiels wird nun die Erfindung näher erläutert.

Die einzige Figur der Zeichnung zeigt einen 12-kanaligen Hohlleitermultiplexer/ -demultiplexer. Er weist einen rechteckförmigen Sammelhohlleiter SH auf, der an einem Ende mit einem Kurzschluß KE versehen ist. Zur Ankopplung von in der Zeichnung nicht dargestellten Hohlleiterfiltern, von denen jedes auf einen der 12 Frequenzkanäle abgestimmt ist, sind in zwei einander gegenüberliegenden Seitenwänden S1 und S2 des Sammelhohlleiters Koppelöffnungen K1, K2, K3, K4, K5, K6... eingelassen. Diese haben in dem dargestellten Ausführungsbeispiel z.B. die Form von Schlitzen, die eine sehr breitbandige Ankopplung ermöglichen.

In beiden Seitenwänden S1 und S2 des Sammelhohlleiters SH sind jeweils zwei Koppelöffnungen K1 und K4, K2 und K5, K3 und K6 in Richtung quer zur Längsachse des Sammelhohlleiters nebeneinander angeordnet. Und zwar sind die beiden Koppelöffnungen aus der Mitte der Seitenwand S1, S2 heraus zu deren Rändern hin versetzt, so daß es möglich ist, Hohlleiterfilter nebeneinander über die zwei Koppelöffnungen an den Sammelleiter SH anzukoppeln. Wie die Figur zeigt, sind mehrere solcher Koppelöffnungspaare K1, K4 und K2, K5 und K3, K6 entlang dem Sammelleiter SH angeordnet, wobei sich Koppelöffnungspaare in beiden Seitenwänden S1 und S2 auch direkt gegenüberliegen können. Jede Koppelöffnung K1, K2, K3, K4, K5, K6... ist so plaziert, daß ihr Mittenabstand von der Kurzschlußebene KE des Sammelhohlleiters SH etwa einem ungeradzahligen Vielfachen eines Viertels der mittleren Wellenlänge des über sie anzukoppelnden Frequenzkanals entspricht.

Damit Verkopplungen zwischen den einzelnen Frequenzkanälen möglichst weitgehend ausgeschlossen werden, sind die Koppelöffnungen den Frequenzkanälen zweckmäßigerweise so zugeordnet, daß örtlich eng benachbarte Koppelöfnungen, wie die quer zur Hohlleiterlängsachse nebeneinander liegenden Koppelöffnungen K1, K4 oder K2, K5 oder K3, K6, nicht für die Ankopplung von direkt benachbarten Frequenzkanälen vorgesehen sind. Die Benennung der Koppelöffnungen K1 ... K6 in der Zeichnung verdeutlicht, daß dicht nebeneinander liegende Koppelöffnungen einen möglichst großen Frequenzkanalabstand haben (die aneinandergereihten Frequenzkanäle sind fortlaufend mit 1 ... 12 durchnumeriert) Jede Koppelöffnung K1, K2, K3, K4 K5, K6... ist von einem Flansch F1 ... F12 umgeben. Wegen der raumsparenden Anordnung der Koppelöffnung stehen die Flansche teilweise über die Ränder des Sammelhohlleiters SH hinaus. Um allen Flanschen eine ausreichende Stabilität zu verleihen, sind Stege ST und Abstandhalter AH zwischen benachbarten Flanschen vorgesehen.

Ein oder mehrere weitere Filter können auch direkt in der Kurzschlußebene KE angekoppelt werden, indem in der Kurzschlußwand Koppelblenden vorgesehen werden, die eine parallele Orientierung zur magnetischen Feldkomponente des Grundwellentyps des Sammelhohlleiters SH aufweisen.

## Patentansprüche

1. Hohlleitermultiplexer/-demultiplexer, welcher einen an einem Ende kurzgeschlossenen rechteckförmigen Sammelhohlleiter aufweist, mit dem an mindestens einer seiner Seitenwände mehrere auf verschiedene Frequenzkanäle abgestimmte Hohlleiterfilter koppelbar sind, wobei in der Seitenwand (S1, S2) mindestens ein Paar Koppelöffnungen (K1, K4; K2, K5; K3, K6) vorhanden ist, die in Richtung quer zur Längsachse des Sammelhohlleiters (SH) nebeneinander angeordnet sind und wobei die beiden Koppelöffnungen (K1, K4; K2, K5; K3, K6) so weit aus der Mitte der Seitenwand (S1) heraus zu deren Rändern hin versetzt angeordnet sind, daß über jede Koppelöffnung (K1 ... K6) ein Hohlleiterfilter (F1, F4; F2, F5; F3, F6) an den Sammelhohlleiter (SH) ankoppelbar ist, dadurch gekennzeichnet, daß jede Koppelöffnung von der Kurzschlußebene (KE) des Sammelhohlleiters (SH) einen Abstand hat, der einem ungeradzahligen Vielfachen eines Viertels der mittleren Wellenlänge des über die jeweilige Koppelöffnung anzukoppelnden Frequenzkanals entspricht, und daß jede der beiden Hohlleiterfilter (F1, F4; F2, F5; F3, F6) auf eine andere Frequenz abgestimmt ist.

2. Hohlleitermultiplexer/ -demultiplexer nach Anspruch 1, dadurch gekennzeichnet, daß in zwei einander gegenüberliegenden Seitenwänden (S1, S2) des Sammelhohlleiters (SH) jeweils mindestens ein Paar Koppelöffnungen (K1, K4; K2, K5; K3, K6) vorhanden ist.

3. Hohlleitermultiplexer/ -demultiplexer nach Anspruch 1 oder 2, dadurch gekennzeichnet, daß diejenigen Koppelöffnungen (K1, K4; K2, K5; K3, K6) welche in Richtung quer zur Längsachse des Sammelhohlleiters (SH) nebeneinander angeordnet sind, für die Ankopplung nicht direkt benachbarter Frequenzkanäle vorgesehen sind.

## Claims

1. Waveguide multiplexer/demultiplexer which has a rectangular collecting waveguide which is short-circuited at one end, by means of which a plurality of waveguide filters, which are tuned to different frequency channels, can be coupled at at least one of its side walls, at least one pair of coupling openings (K1, K4; K2, K5; K3, K6) being provided in the side wall (S1, S2), which coupling openings are arranged side by side in the transverse direction with respect to the longitudinal axis of the collecting waveguide (SH), and the two coupling openings (K1, K4; K2, K5; K3, K6) being arranged offset so far from the centre of the side wall (S1) towards its edges that a waveguide filter (F1, F4; F2, F5; F3, F6) can be coupled to the collecting waveguide (SH) via each coupling opening (K1...K6), characterized in that each coupling opening is at a distance from the short-circuit plane (KE) of the collecting waveguide (SH), which distance corresponds to an odd-numbered multiple of a quarter of the mean wavelength of the frequency channel which is to be coupled via the respective coupling opening, and in that each of the two waveguide filters (F1, F4; F2, F5; F3, F6) is tuned to a different frequency.

2. Waveguide multiplexer/demultiplexer according to Claim 1, characterized in that at least one pair of coupling openings (K1, K4; K2, K5; K3, K6) is provided in each of two mutually opposite side walls (S1, S2) of the collecting waveguide (SH).

3. Waveguide multiplexer/demultiplexer according to Claim 1 or 2, characterized in that those coupling openings (K1, K4; K2, K5; K3, K6) which are arranged side by side in the transverse direction with respect to the longitudinal axis of the waveguide (SH) are provided for the coupling of frequency channels which are not directly adjacent.

## Revendications

1. Multiplexeur-démultiplexeur de guide d'ondes, qui présente un guide d'ondes collecteur de forme rectangulaire mis en court-circuit à une extrémité, auquel peuvent être couplés sur au moins l'une de ses parois latérales plusieurs filtres en guide d'ondes accordés sur différents canaux de fréquence, en ayant dans la paroi latérale (S1, S2) au moins une paire d'ouvertures de couplage (K1, K4 ; K2, K5 ; K3, K6), qui sont disposées côte à côte dans un sens perpendiculaire à l'axe longitudinal du guide d'ondes collecteur (SH) et les deux ouvertures de couplage (K1, K4 ; : K2, K5 ; K3, K6) étant disposées de façon décalée à partir du milieu de la paroi latérale (S1) en direction de ses bords, suffisamment pour que l'on puisse coupler un filtre en guide d'ondes (F1, F4 ; F2, F5 ; F3, F6) au moyen de chaque ouverture de couplage (K1 ... K6) au guide d'ondes collecteur (SH),
caractérisé en ce que
chaque ouverture de couplage présente une distance par rapport au plan du court-circuit (KE) du guide d'ondes collecteur (SH), qui correspond à un multiple impair du quart de la longueur d'onde moyenne du canal de fréquence à coupler au moyen de l'ouverture de couplage correspondante, et
en ce que
chacun des deux filtres en guide d'ondes (F12, F5 ; F3, F6) est accordé sur une autre fréquence.

2. Multiplexeur-démultiplexeur de guide d'ondes selon la revendication 1,
caractérisé en ce que
il y a dans deux parois latérales (S1, S2) du guide d'ondes collecteur (SH), se faisant vis à vis, respectivement au moins une paire d'ouvertures de couplage (K1, K4 ; K2, K5 ; K3, K6)

3. Multiplexeur-démultiplexeur de guide d'ondes selon la revendication 1 ou 2,
caractérisé en ce que les ouvertures de couplage (K1, K4 ; K2, K5 ; K3, K6), qui sont disposées côte à côte dans un sens perpendiculaire à l'axe longitudinal du guide d'ondes collecteur (SH), sont prévues pour le couplage de canaux de fréquence, qui ne sont pas directement voisins.
